# EUROPÄISCHE PATENTSCHRIFT

(11) **EP 0 283 789 B1**
(45) Veröffentlichungstag und Bekanntmachung des Hinweises auf die Patenterteilung: **18.09.1991**
(21) Anmeldenummer: 88103328.6
(22) Anmeldetag: 04.03.1988
(51) Int. Cl.: B66C 13/06, B66C 13/08, B66C 1/10

(54) **Vorrichtung für einen Kran oder dergleichen**
Device for a crane or the like
Dispositif pour une grue ou analogue

(30) Priorität: 26.03.1987 DE 3709960
(43) Veröffentlichungstag der Anmeldung: 28.09.1988
(73) Patentinhaber: TEPORA Transportsysteme Entwicklungs-GmbH, D-74348 Lauffen (DE)
(72) Erfinder: Potocnjak, Tomislav, D-7128 Lauffen (DE)
(74) Vertreter: Jackisch, Walter

(56) Entgegenhaltungen:
- DE-A- 2 023 281
- DE-B- 1 237 283
- DE-C- 240 627
- FR-A- 1 237 046
- FR-A- 1 511 596
- FR-A- 2 104 831
- FR-A- 2 483 384
- FR-A- 2 583 031
- US-A- 3 375 938
- US-A- 3 972 553

## Beschreibung

Die Erfindung betrifft eine Vorrichtung für einen Kran oder dergleichen mit den Merkmalen des oberbegriffs des Anspruchs 1.

Bei der Beförderung einer an einem Kran hängenden Last ist zu beobachten, daß die Last während des Anfahrens und Abbremsens des Krans oder der Katze aufgrund der Wirkung der Massenkräfte hin- und herpendelt und von Hand beruhigt werden muß.

Aus der FR-A 2 583 031 ist eine gattungsgemäße Vorrichtung bekannt, die ein durch Hubseile höhenbeweglich gehaltenes Trägerteil zeigt. Das Hubwerk ist an einer Laufkatze vorgesehen, an der ein Rahmen für eine Führungseinrichtung befestigt ist, welche aus vier Führungsseilen besteht. Die Führungsseile sind mit einem Ende am Tragteil befestigt und verlaufen pyramidenförmig aufwärts zu am Rahmen angeordneten Seiltrommeln, auf denen sie aufgewickelt werden. Während der Aufwärts- und Abwärtsbewegung durch das Hubseil laufen die Seiltrommeln frei mit. Tritt eine Pendelbewegung auf, werden die elektrisch angetriebenen Seiltrommeln abgebremst, um die Pendelkräfte zu dämpfen. Hierzu ist eine entsprechende elektronische Steuerung der Seiltrommelmotoren notwendig.

Die DE-B 1 237 283 zeigt eine Vorrichtung zur Stabilisierung einer Last, deren Führungsseile sich kreuzend von der Last zu einem Tragrahmen der Laufkatze gespannt sind. Beim Absenken der Last wirken auf die Seiltrommeln der Führungsseile Bremsen, um eventuell auftretende Pendelbewegungen zu dämpfen. Beim Heben der Last sind die Bremsen gelöst, wodurch Pendelbewegungen grundsätzlich möglich sind.

Der Erfidnung liegt die Aufgabe zugrunde, eine Vorrichtung mit den Merkmalen des oberbegriffs des Anspruchs 1 derart weiterzubilden, daß sie ohne große bauliche Veränderungen an einem Serienkran angeordnet und mit hoher Funktionssicherheit zuverlässig ein Pendeln der Last beim Verfahren der Laufkatze verhindert.

Diese Aufgabe wird erfindungsgemäß durch die kennzeichnenden Merkmale des Anspruches 1 gelöst.

Die mit Federmotoren versehenen Seiltrommeln gewährleisten beim Heben und Senken straff gehaltene Führungsseile. Mittels der mechanischen Sperreinrichtung werden die Seiltrommeln über einen in eine Zahnung eingreifenden Sperrbolzen immer dann blockiert, wenn eine Hub- oder Senkbewegung nicht gegeben ist, der elektrische Antriebsmotor des Hubwerks also stillsteht. Wird nun die Laufkatze längs der Laufschiene verfahren, können aufgrund der pyramidenförmig vorgesehenen, blockierten Führungsseile keine Pendelbewegungen auftreten, da das Trägerteil aufgrund der mechanischen Verriegelung der Seiltrommel starr gehalten ist. Das Gewicht der Last ist weiterhin ausschließlich vom Hubseil gehalten.

Weiterbildungen sowie Vorteile der Erfindung sind den weiteren Ansprüchen, der Beschreibung und der Zeichnung zu entnehmen, die in schematischer Darstellung eine bevorzugte Ausführungsform der Erfindung zeigt. Es stellen dar:
- Fig. 1: einen Kran mit einer erfindungsgemäßen Vorrichtung in Vorderansicht,
- Fig. 2: den Kran gemäß Fig. 1 in Seitenansicht,
- Fig. 3: den Kran der Fig. 1 in einer Ansicht von unten gemäß dem Schnitt III-III,
- Fig. 4: eine Verdrehsicherungsplatte der Vorrichtung in Draufsicht gemäß dem Schnitt IV-IV in Fig. 1 und
- Fig. 5: eine Führungsplatte der Vorrichtung des Krans in Draufsicht gemäß dem Schnitt V-V in Fig. 1.

Die erfindungsgemäße Vorrichtung ist zur Führung und Stabilisierung von Lasten, insbesondere Langgütern, vorgesehen und an einem normalen bzw. serienmäßigen Kran angeordnet, der eine verfahrbare Katze 1 besitzt, die einen Träger 2 und ein Hubwerk 3 aufweist. An der Katze 1 ist eine Führungseinrichtung 4 angeordnet, die einen Rahmen 5 besitzt, der mittels Schrauben 6 am Träger 2 befestigt ist.

Etwa in der Mitte des Rahmens 5 sind zwei Seiltrommeln 7,8 angeordnet, auf denen je zwei Führungsseile 9 auf- und abwickelbar gelagert sind. Dazu ist in jeder der beiden Seiltrommeln 7,8 je ein Federmotor 10 vorgesehen. Die vier Führungsseile 9 sind über je eine Umlenkung 11 geführt, die am Rahmen 5 angeordnet sind. Jede Umlenkung 11 weist eine pendelnd gelagerte Seilrolle 12 und eine ortsfeste drehbare Seilrolle 13 auf. Die pendelnd gelagerten Seilrollen 12 sind an vier äußeren Eckbereichen des Rahmens 5 befestigt, während die ortsfesten Seilrollen 13 in den Bereichen zwischen den Seiltrommeln 7,8 und den pendelnden Seilrollen 12 sich befinden.

Die Führungsseile 9 verlaufen somit ausgehend von den Seiltrommeln 7,8 zunächst über die ortsfesten Seilrollen 13 zu den vier äußeren Seilrollen 12 und werden hier nach unten umgelenkt. Die vier Umlenkpunkte der Seilrollen 12 bilden etwa ein Quadrat.

Ein über das Hubwerk 3 höhenverstellbares Tragteil 14, das einen Kranhaken 15 besitzt, befindet sich auf Abstand unter den Seiltrommeln 7,8 in der vertikalen Mittenachse des von den vier Umlenkpunkten der Seilrollen 12 gebildeten Rechtecks bzw. Quadrats. Am Tragteil 14 kann eine Führungsplatte 16 angeordnet sein, die vier Anlenkungen 17 aufweist, an denen die unteren Enden der vier Führungsseile 9 befestigt sind.

Die Führungsplatte 16 selbst ist ebenfalls etwa quadratisch ausgeführt und die Anlenkungen 17 befinden sich in den vier Eckbereichen der Führungsplatte 16 (FIG. 5). Die Anlenkungen 17 sind in einem solchen Abstand zueinander angeordnet, der wesentlich kleiner ist als der Abstand zwischen den Umlenkpunkten der Seilrollen 12, so daß die Führungseinrichtung 4 mit den vier Führungsseilen 9 eine auf die Spitze gestellte Pyramide darstellt.

Der Tragteil 14 kann bevorzugt unter der Führungsplatte 16 einen Ballast 18 aufweisen, um eine ausreichende Vorspannung des dem Hubwerk 3 zugehörigen Hubseils 19 zu gewährleisten, über das der Tragteil 14 anhebbar und absenkbar ist. Der Ballast 18 ist so ausgelegt, daß das Gewicht etwa der Vorspannkraft aller Federmotoren 10 entspricht, die bevorzugt in den Seiltrommeln 7,8 integriert sind.

Um einem unbeabsichtigten Auf- oder Abwickeln der Führungsseile 9 beispielsweise bei pendelnder Last zu begegnen, ist eine Sperrvorrichtung 20 vorgesehen sein. Die Sperrvorrichtung 20 weist einen Sperrbolzen 21 aufweisen, der in die Zahnung eines Zahnkranzes 22 eingreift. Zweckmäßig kann jede der Seiltrommeln 7,8 einen Zahnkranz 22 besitzen und für jeden der Zahnkränze 22 kann ein Sperrbolzen 21 vorgesehen sein, die an der Unterseite des Rahmens 5 befestigt sein können. Der Sperrbolzen 21 kann vorteilhaft über einen Elektromagneten 23 ein- und ausgerückt werden, der bevorzugt über eine elektrische Leitung mit dem Elektromotor des Hubwerks 3 verbunden und über diesen ansteuerbar ist.

Am Tragteil 14 kann mittels einer Aufhängung 25 am Kranhaken 15 des Hubwerks 3 eine Last eingehängt sein.

Am Lagerkörper 32 der Aufhängung 25 ist oben eine Sicherungsplatte 33 angeordnet. Die Sicherungsplatte 33 kann gemäß der Darstellung in FIG. 4 kreisscheibenförmig ausgeführt sein und am Umfangsrand 34 vier kreuzförmig gegenüberliegenden Aussparungen 35 aufweisen. In diese Aussparungen 35 können Sperrklinken 36 eingreifen, die am Tragteil 14 über einen Achszapfen 37 klappbar gelagert sein können.

Wird der Tragteil 14 über das Hubwerk 3 herabgelassen, wickeln sich die Führungsseile 9 von den Seiltrommeln 7,8 ab. Aufgrund der in den Seiltrommeln 7,8 vorgesehenen vorgespannten Federmotoren 10 bleiben die Führungsseile 9 dabei gespannt. Die z.B. beim Fahren der Katze 1 auftretenden Pendelkräfte können durch die Führungseinrichtung 4 aufgefangen werden. Im stromlosen Zustand des Hubwerks 3 ist der Sperrbolzen 21 ausgefahren und mit der Zahnung des Zahnkranzes 22 in Eingriff, wodurch das Drehen der Seiltrommel 7,8 verhindert wird. Wenn der Kran nach links gefahren wird, wird die nach rechts gerichtete waagerechte Kraft H (FIG. 1) als Zugkraft Z in das Führungsseil 9 abgeleitet. Beim Einschalten des Hubwerks 3 zieht der Elektromagnet 23 den Sperrbolzen 21 aus der Zahnung des Zahnkranzes 22 heraus, wodurch die Seiltrommeln 7,8 freigegeben werden, so daß die Führungsseile 9 beim Heben und Senken der Last auf- oder ablaufen können. Die Richtungsstabilität des Tragteils 14 ergibt sich dadurch, daß die Anlenkpunkte 17 der Führungsseile 9 an der Führungsplatte 16 in einem wesentlich kleineren Abstand zueinander angebracht sind als der Abstand zwischen den Umlenkpunkten der Seilrollen 12 beträgt. Beim Auftreten eines Verdrehmomentes wird die Last durch die Führungsseile 9 angehoben, indem die Führungsplatte 16 geradegezogen wird.

Um zu verhindern, daß sich die Last während des Transports willkürlich dreht, ist am oberen Teil des Lagerkörpers 32 die Sicherungsplatte 33 vorgesehen, in deren Aussparungen 35 die Sperrklinken 36 eingreifen, so daß sich der Lagerkörper 32 gegenüber dem Tragteil 14 nicht verdrehen kann. Wenn aber die Last bewußt verdreht werden soll, kann die Sperrklinke 36 zur Freigabe der Sicherungsplatte 33 angehoben werden, so daß die Last um die Achse des bevorzugt mit einem Kugellager versehenen Krankhakens gedreht werden kann.

Ein wesentlicher Vorteil besteht darin, daß die erfindungsgemäße Vorrichtung ohne nennenswerten Aufwand an einen vorhandenen Kran bzw. an eine Krankatze montiert werden kann und die mit einem derartig nachgerüsteten Kran zu befördernden Lasten weitgehend pendelfrei stabilisiert transportiert werden können. Insgesamt können mit der erfindungsgemäßen Vorrichtung die zu befördernden Lasten ohne manuelle Hilfe fernbedient gesteuert und punktgenau abgesetzt werden.

## Patentansprüche

1. Vorrichtung für einen Kran oder dgl. zur Stabilisierung einer Last, mit einem über ein Hubwerk (3) einer verfahrbaren Laufkatze (1) an einem Hubseil höhenverstellbaren Tragteil (14), wobei an der Laufkatze (1) der Rahmen (5) einer Führungseinrichtung (4) befestigt ist, welche Führungsseile (9) aufweist, die mit einem Ende an dem Tragteil (14) befestigt sind und pyramidenförmig aufwärts zu mindestens einer am Rahmen (5) angeordneten Seiltrommel (7, 8) verlaufen und mit ihrem anderen Ende auf der Seiltrommel (7, 8) auf- und abwickelbar sind, wobei die Seiltrommeln (7, 8) blockierbar sind,
dadurch gekennzeichnet, daß die Seiltrommel (7, 8) einen Federmotor (10) zum Straffen der Führungsseile aufweist und gegen unbeabsichtigtes Auf- und Abwickeln der Führungsseile (9) mit einer mechanischen Sperreinrichtung (20) gesichert ist, welche aus einer Zahnung an der Seiltrommel (7, 8) und einem in die Zahnung eingreifenden Sperrbolzen (21) besteht, der bei Einschalten des Hubwerks (3) aus der Zahnung herausgezogen wird und die Seiltrommel zum Auf- und/oder Abwickeln der Führungsseile (9) freigibt.

2. Vorrichtung nach Anspruch 1,
dadurch gekennzeichnet, daß je zwei der vorzugsweise vier Führungsseile (9) auf je einer von zwei Seiltrommeln (7, 8) angeordnet sind, die bevorzugt in der Mitte zwischen den Umlenkungen (11) sich befinden.

3. Vorrichtung nach Anspruch 1 oder 2,
dadurch gekennzeichnet, daß der Sperrbolzen (21) über einen in Verbindung mit einem Elektromotor des Hubwerks (3) schaltbaren Elektromagneten (23) betätigbar ist.

4. Vorrichtung nach einem der Ansprüche 1 bis 3,
dadurch gekennzeichnet, daß die Führungsseile (9) über Umlenkungen (11) den Seiltrommeln (7, 8) zugeführt sind, wobei jede Umlenkung (11) eine ortsfest gelagerte Seilrolle (13) und eine pendelnd gelagerte Seilrolle (12) aufweist.

5. Vorrichtung nach einem der Ansprüche 1 bis 4,
dadurch gekennzeichnet, daß die Führungsseile (9) an einer am Tragteil (14) vorgesehnen Führungsplatte (16) an im Rechteck oder Quadrat angeordneten Anlenkungen (17) befestigt sind, deren Abstand zueinander wesentlich kleiner ist als der Abstand zwischen den im Rechteck oder Quadrat angeordneten Umlenkungen (11) der Führungsseile (9).

6. Vorrichtung nach einem der Ansprüche 1 bis 5,
dadurch gekennzeichnet, daß der Rahmen (5) mit der Seiltrommel (7, 8) der Sperreinrichtung (20) und der Umlenkung (11) an einem Träger (2) der Laufkatze (1) lösbar befestigt ist.

7. Vorrichtung nach einem der Ansprüche 1 bis 6,
dadurch gekennzeichnet, daß der Tragteil (14) einen Ballast (18) aufweist, dessen Gewicht gleich oder größer ist als die Kraft des Federmotors (10) der Seiltrommel (7, 8).

## Claims

1. Device for a crane or the like for stabilising a load, with a support part (14) which is vertically adjustable on a hoisting cable by way of a hoisting unit (3) of a travelling trolley (1), the frame (5) of a guide device (4) being attached to the trolley (1), which device (4) comprises guide cables (9), which are attached by one end to the support part (14) and extend in the shape of a pyramid upwards to at least one cable drum (7, 8) located on the frame (5) and by their other end can be wound up and unwound on the cable drum (7, 8), the cable drum (7, 8) being able to be locked, characterised in that the cable drum (7, 8) comprises a spring-wound motor (10) for tensioning the guide cables and is locked by a mechanical locking device (20) to prevent accidental winding up and unwinding of the guide cables (9), which device (20) consists of toothing on the cable drum (7, 8) and of a locking bolt (21) engaging in the toothing, which locking bolt is pulled out of the toothing when the hoisting unit (3) is started-up and releases the cable drum for winding up and/or unwinding the guide cables (9).

2. Device according to Claim 1, characterised in that two of the preferably four guide cables (9) are respectively located on one of two cable drums (7, 8), which are preferably located in the centre between the guides (11).

3. Device according to Claim 1 or 2, characterised in that the locking bolt (21) can be actuated by way of an electromagnet (23) able to be operated in conjunction with an electric motor of the hoisting unit (3).

4. Device according to one of Claims 1 to 3, characterised in that the guide cables (9) are supplied to the cable drums (7, 8) by way of guides (11), each guide (11) comprising a cable pulley (13) mounted in a stationary manner and a cable pulley (12) mounted in an oscillating manner.

5. Device according to one of Claims 1 to 4, characterised in that the guide cables (9) are attached to a guide plate (16) provided on the support part (14) on pivots (17) arranged as a rectangle or square, whereof the spacing with respect to each other is substantially less than the spacing between the guides (11) for the guide cables (9) arranged as a rectangle or square.

6. Device according to one of Claims 1 to 5, characterised in that the frame (5) with the cable drum (7, 8) of the locking device (20) and the guide (11) is releasably attached to a support (2) of the trolley (1).

7. Device according to one of Claims 1 to 6, characterised in that the support part (14) comprises a ballast (18), whereof the weight is equal to or greater than the force of the spring-wound motor (10) of the cable drum (7, 8).

## Revendications

1. Dispositif pour une grue ou analogue pour la stabilisation d'une charge, comprenant un élément porteur (14) réglable en hauteur sur un câble de levage par l'intermédiaire d'un mécanisme de levage (3) d'un chariot roulant (1), sur le chariot roulant (1) étant fixé le cadre (5) d'un dispositif de guidage (4) qui est équipé de câbles de guidage (9) dont l'une des extrémités est fixée sur l'élément porteur (14) et qui s'étendent en forme de pyramide vers le haut en direction d'au moins un tambour à câble (7, 8) monté sur le cadre (5), et dont les autres extrémités peuvent être enroulées sur le tambour à câble (7, 8) et déroulées de celui-ci, les tambours à câble (7, 8) pouvant être bloqués, **caractérisé en ce** que le tambour à câble (7, 8) comprend une commande par ressort (10) pour tendre les câbles de guidage et qu'il est protégé contre un enroulement et un déroulement involontaires des câbles de guidage (9) par un dispositif d'arrêt mécanique (20) qui est constitué par une denture sur le tambour à câble (7, 8) et un boulon de blocage (21) venant en prise avec la denture lequel est retiré de la denture lors de la mise en marche du mécanisme de levage (3) et libère le tambour à câble pour l'enroulement et/ou le déroulement des câbles de guidage (9).

2. Dispositif selon la revendication 1, caractérisé en ce que respectivement deux des câbles de guidage (9) prévus de préférence au nombre de quatre sont disposés sur respectivement l'un de deux tambours à câble (7, 8) lesquels sont situés de préférence au milieu entre des déviations (11).

3. Dispositif selon l'une des revendications 1 ou 2, caractérisé en ce que le boulon de blocage (21) peut être actionné par l'intermédiaire d'un électro-aimant (23) commmutable en combinaison avec un moteur électrique du mécanisme de levage (3).

4. Dispositif selon l'une des revendications 1 à 3, caractérisé en ce que les câbles de guidage (9) sont amenés aux tambours à câble (7, 8) par l'intermédiaire de déviations (11), chaque déviation (11) comprenant une poulie (13) fixe et une poulie (12) montée de manière oscillante.

5. Dispositif selon l'une des revendications 1 à 4, caractérisé en ce que les câbles de guidage (9) sont fixés sur une plaque de guidage (16) prévue sur l'élément porteur (14), sur des déviations (17) disposées en rectangle ou en carré et dont l'écartement est beaucoup plus petit que la distance entre les déviations (11) des câbles de guidage (9) disposées en rectangle ou en carré.

6. Dispositif selon l'une des revendications 1 à 5, caractérisé en ce que le cadre (5) avec le tambour à câble (7, 8), le dispositif de blocage (20) et la déviation (11), est monté de manière amovible sur un support (2) du chariot roulant (1).

7. Dispositif selon l'une des revendications 1 à 6, caractérisé en ce que l'élément porteur (14) comporte un ballast (18) dont le poids est égal ou supérieur à la force de la commande par ressort (10) du tambour à câble (7, 8).
